# EUROPÄISCHE PATENTSCHRIFT

(11) **EP 0 256 259 B1**
(45) Veröffentlichungstag und Bekanntmachung des Hinweises auf die Patenterteilung: **11.10.1989**
(21) Anmeldenummer: 87109107.0
(22) Anmeldetag: 24.06.1987
(51) Int. Cl.: F28D 1/053, F28F 9/26, F28F 1/02, F25B 39/02

(54) **Wärmetauscher, insbesondere Kältemittel-Verdampfer**
Heat-exchanger, more particularly evaporator for refrigerant
Echangeur de chaleur, en particulier évaporateur pour réfrigérant

(30) Priorität: 09.07.1986 DE 3622952
(43) Veröffentlichungstag der Anmeldung: 24.02.1988
(73) Patentinhaber: Süddeutsche Kühlerfabrik Julius Fr. Behr GmbH & Co. KG, D-7000 Stuttgart 30 (DE)
(72) Erfinder: Hesse, Wolfgang, D-7827 Löffingen (DE)
(74) Vertreter: Wilhelm, Hans-Herbert, Dr.-Ing.

(56) Entgegenhaltungen:
- DE-A- 1 679 429
- DE-A- 3 020 557
- DE-A- 3 536 325
- FR-A- 2 576 678
- US-A- 3 976 128

## Beschreibung

Die Erfindung betrifft einen Wärmetauscher nach dem Oberbegriff des Patentanspruches 1.

Wärmetauscher dieser Art, die insbesondere für Kältemittel-Verdampfer eingesetzt werden können, sind in der nicht vorveröffentlichten DE-A 3 502 619 (bzw. der korrespondierenden FR-A 2 576 678) vorgeschlagen worden. Dort müssen jedoch jeweils an den äußeren Enden des aus Flachrohren gebildeten Rohrblockes Rohre vorgesehen werden, die in dem erweiterten Teil nur eine Öffnung aufweisen, die an das benachbarte Rohr angrenzt. Die andere Seite, die das Ende des Wärmetauschers bestimmt, muß geschlossen sein. Gleiches gilt auch dann, wenn der Wärmetauscher mit verschiedenen Rohrzügen versehen sein soll, d. h., wenn das Wärmetauschmittel im Zick-Zack durch die Flachrohre oder durch Gruppen von diesen geführt werden soll. Nachteilig ist daher, daß mindestens zwei Typen von Flachrohren gefertigt und zum Zusammensetzen des Wärmetauschers auf Lager gehalten werden müssen, was den Bauaufwand für solche Wärmetauscher erhöht. Nachteilig ist auch, daß beim fertigen Wärmetauscher nicht oder nur sehr umständlich festgestellt werden kann, wo Umlenkstellen der Rohrzüge vorgesehen sind.

Der Erfindung liegt daher die Aufgabe zugrunde, einen Wärmetauscher der eingangs genannten Art einfacher und montagefreundlicher aufzubauen. Dies wird bei einem Wärmetauscher der eingangs genannten Art durch die kennzeichnenden Merkmale des Patentanspruches 1 erreicht.

Durch diese Ausgestaltung können alle Flachrohre gleich ausgebildet werden und jeweils mit zwei gegenüberliegenden Öffnungen in den erweiterten Teilen versehen sein. Der Abschluß einzelner Öffnungen kann dann wahlweise dort vorgenommen werden, wo er gewünscht ist, wobei nur ein Austausch der ohnehin zum Verschließen der Rohrenden vorgesehenen Kappen vorgenommen werden muß. Vorteilhaft ist außerdem, daß nach dem Aufsetzen der Kappen auch von außen jederzeit überprüfbar ist, wo eine der beiden Offnungen des Flachrohres verschlossen ist, d. h. wo beispielsweise ein neuer Rohrzug beginnt.

Weitere Merkmale und Vorteile ergeben sich aus den Unteransprüchen.

In der nachfolgenden Beschreibung wird an Hand der Zeichnungen ein Ausführungsbeispiel der Erfindung beschrieben. Es zeigen:
Fig. 1 einen schematischen Längsschnitt durch einen Wärmetauscher in der Form eines Kältemittel-Verdampfers,
Fig. 2 die Draufsicht auf den Wärmetauscher der Fig.1,
Fig. 3 die Seitenansicht des Wärmetauschers der Fig. 1 in Richtung des Pfeiles 111 gesehen, jedoch mit abgenommenem Seitenteil,
Fig. 4 den schematischen Schnitt durch das obere Ende des in den Fig. 1 und 2 äußersten linken Flachrohres in vergrößertem Maßstab,
Fig. 5 den schematischen Schnitt durch die Fig. 4 längs der Linie V-V,
Fig. 6 die Draufsicht auf das obere Rohrende der Fig. 4,
Fig. 7 den Schnitt ähnlich Fig. 4, jedoch durch das zweite Flachrohr von rechts, links der Linie VII-VII und ebenfalls in vergrößertem Maßstab,
Fig. 8 den Schnitt durch Fig. 7 längs der Linie VI-II-VIII und
Fig. 9 die Draufsicht auf das obere Rohrende der Fig. 7.

In den Fig. 1 bis 3 ist ein Wärmetauscher (1) in der Form eines Kältemittel-Verdampfers gezeigt, der aus mehreren identisch ausgebildeten Flachrohren (2) besteht, die jeweils mit einem gegenüber dem Mittelteil (2b) erweiterten Endbereich (2a) versehen und mit diesen Endbereichen, welche die Form eines Ovals haben, unmittelbar aneinandergelegt sind. Beim Ausführungsbeispiel sind die erweiterten Teile (2a) jeweils auf den beiden gegenüberliegenden und zueinander parallelen Wandseiten mit Öffnungen (5) versehen, die beim Aneinanderlegen der Flachrohre, da alle Flachrohre identisch ausgebildet sind, untereinander fluchten. Dies wird auch noch dadurch bewirkt, daß jeweils (s. Fig. 1) die nach rechts weisende Öffnung jedes erweiterten Teiles (2a) mit einem nach außen vorspringenden Stutzen (110) versehen ist, der in die Öffnung (5) des benachbarten Teiles (2a) hereinpaßt. Alle Flachrohre (2) lassen sich daher durch diese Ausbildung mit ihren erweiterten Teilen (2a) aneinandersetzen und in ihrer Lage gegenseitig fixieren, ehe sie verlötet werden. Dabei wird, wie auch bei anderen Bauarten bekannt, jeweils zwischen zwei aneinandergrenzende Flachrohre (2) ein Rippeneinsatz (11) eingesetzt, der zur Erhöhung des Wärmeaustausches zwischen den Flachrohren und dem zwischen ihnen durchströmenden Medium dient. Beim Ausführungsbeispiel wird beispielsweise Luft in Richtung zur Zeichenebene durch diese Zwischenräume und durch die Rippeneinsätze (11) hindurchgeführt, die beim Durchströmen des Kältemittel-Verdampfers abgekühlt wird.

Innerhalb des Mittelbereiches (2b) jedes Flachrohres sind Turbulenzeinlagen (14) vorgesehen, die in hier nicht näher zu beschreibender Weise in die Rohre eingesetzt werden. Nach außen wird der Wärmetauscher (1) jeweils durch Seitenteile (13) abgeschlossen, die mit den Flachrohren verlötet oder auch in anderer Weise an dem Flachrohrblock befestigt werden können.

Die Zu- und Abfuhr des Kältemittels bzw. des Wärmetauschmediums erfolgt durch die Zuführleitung (15) und durch die Abführleitung (16).

Alle Flachrohre (2) sind an ihren beiden Enden dicht durch Kappen (3) bzw. (4) verschlossen und bilden somit einen Flachrohrblock, in den das Wärmetauschmittel über die Zuführleitung (15) eingeführt werden kann. Um zu erreichen, daß das Wärmetauschmittel den Flachrohrblock möglichst gleichmäßig durchströmt, ist zunächst vorgesehen, daß angrenzend an das Flachrohr (2'), dem das Wärmetauschmittel oben zugeführt wird, die benachbarten Rohre (2) oben durch Kappen (4) verschlossen werden, die, wie noch anhand der Fig. 4 bis 6 erläutert werden wird, schalenförmig, aber mit Vertiefungen (6) versehen sind, die jeweils Wandteile (7) aufweisen, die so ausgebildet sind, daß sie bei eingesetzter Kappe (4) eine der beiden Öffnungen (5) in den erweiterten Teilen (2a) der Flachrohre verschließen können. Fig. 1 zeigt, daß die äußere der beiden Kappen (4) mit ihrer Verschlußwand an der Außenseite des äußersten Flachrohres anliegt, so daß dadurch der Flachrohrblock nach außen abgeschlossen ist. In dem an das Rohr (2') rechts angrenzenden Flachrohr ist die Kappe (4) anders herum eingesetzt, so daß ihr Wandteil (7) die nach rechts weisende Öffnung (5) verschließt. Das durch die Zuführleitung (15) zugeführte Wärmetauschmittel wird dadurch gezwungen, in den drei benachbarten Flachrohren nach unten zu strömen, von wo es es wiederum in die drei benachbarten Rohre bis zu dem Rohr (2') strömen kann, dessen unterer erweiterter Teil (2a') durch eine Kappe (4) so abgeschlossen ist, daß das Wärmetauschmittel nicht nach außen und nicht zum rechts benachbarten Rohr strömen kann. Im oberen Bereich ist das 5. Flachrohr von rechts wiederum mit einer Kappe (4) ausgestattet, so daß in dem Flachrohrblock eine Zick-Zack-Strömung des Wärmetauschmittels bewirkt wird, ehe diese durch den Ablaufstutzen (16) abgeführt wird.

Die nicht mit den Kappen (4) verschlossenen erweiterten Teile (2a) sind mit Kappen (3) dicht verschlossen, deren Form anhand der Fig. 7 bis 9 ebenfalls deutlich wird. Durch die erfindungsgemäße Ausgestaltung reicht es daher aus, Flachrohre von identischer Form auf Lager zu halten, die dann nach Bedarf zu Wärmetauschern bestimmter gewünschter Länge zusammengesetzt werden und durch Kappen wahlweise so verschlossen werden können, daß die gewünschte Durchströmung erreicht ist. Nach dem Einsetzen der Kappen und der, nicht im einzelnen beschriebenen Abschlußkappen, die für Zu- und Abflußstutzen vorgesehen sind, wird der Flachrohrblock verlötet, so daß die Kappen (3, 4) dicht in den Enden der Flachrohre (2) und diese durch das Ineinandergreifen der Stutzen (110) und der Öffnungen (5) auch dicht aneinander gehalten sind. Die beim Ausführungsbeispiel vorgesehenen Flachrohre weisen dabei erweiterte Teile (2a) auf, die nicht der vollen Breite (b) des Wärmetauschers entsprechen. Die Flachrohre sind bei dieser Ausführung dadurch hergestellt worden, daß ausgehend von Rohren mit einem ovalen Querschnitt entsprechend den erweiterten Teilen (2a) in dem mittleren Bereich (2b) flachgewalzt oder -gepreßt wurden.

Die Fig. 4 bis 6 zeigen die Ausgestaltung der Kappe (4), die bei dem Wärmetauscher der Fig. 1 bis 3 eingesetzt ist. Die Kappe (4) ist schalenförmig ausgebildet und sitzt mit ihren Rändern (17) dicht in dem nach oben stehenden Rand (18) der erweiterten Teile (2a) der zugeordneten Flachrohre (2). Die Kappe (4) besitzt dabei eine Vertiefung (6), die einen Wandteil (7) aufweist, der, wie Fig. 5 zeigt, die linke Öffnung (5') der beiden Öffnungen (5', 5) in dem erweiterten Teil (2a) des Flachrohres (2) abschließt. Die Vertiefung (6) wird dabei durch eine in dem Wandteil gegenüberliegende schräg verlaufende Wand (19) abgeschlossen, die so verläuft, daß sie auch als Strömungsleitfläche für das zwischen der Öffnung (5) und dem Bereich (2b) strömende Wärmetauschmittel dient.

Die Fig. 7 bis 9 machen deutlich, daß jede Kappe (3) ebenfalls aus einem schalenförmigen Teil besteht, dessen nach außen weisende Ränder (20) dem Innenquerschnitt des erweiterten Teiles (2a) jedes Flachrohres (2) angepaßt sind. Diese schalenförmige Kappen (3) besitzen quer zur Längsachse (10) der Ovalform verlaufende Versteifungssicken (9), die dazu dienen, die Festigkeit der Kappen (3) zu erhöhen. Diese Kappen dienen ausschließlich zum äußeren Abschluß jedes Flachrohres (2). Sie werden, ebenso wie die Kappen (4), dicht in den Flachrohren (2) verlötet.

## Patentansprüche

1. Wärmetauscher, insbesondere Kältemittel-Verdampfer, bestehend aus mehreren parallel zueinander angeordneten Flachrohren, die jeweils an ihren Enden gegenüber dem Mittelteil erweitert und stirnseitig durch Kappen verschlossen sind, wobei die Endteile Verbindungsöffnungen zum Nachbarrohr aufweisen und mit dem Nachbarrohr verbunden sind, wobei alle Flachrohre (2) gleich und mit je zwei Verbindungsöffnungen (5, 5') zu benachbarten Flachrohren versehen sind, und daß ein Teil (4) der Kappen (3, 4) mit nach innen ragenden Wandteilen (7) versehen ist, die mindestens eine der Verbindungsöffnungen (5) verschließen.

2. Wärmetauscher nach Anspruch 1, dadurch gekennzeichnet, daß die Wandteile (7) zu Vertiefungen (6) gehören, die in schalenförmigen Kappen (4) vorgesehen sind.

3. Wärmetauscher nach Anspruch 1, dadurch gekennzeichnet, daß die Endteile (2a) der Flachrohre (2) ovalen Querschnitt besitzen und die nicht mit Ansätzen versehenen Kappen (3) Versteifungssicken (9) aufweisen, die quer zu der Längsachse (10) der dem Ovalquerschnitt der Endteile der Flachrohre (2) angepaßten Kappen (3) verlaufen.

4. Wärmetauscher nach Anspruch 1, dadurch gekennzeichnet, daß eine- der Verbindungsöffnungen (5) mit einem von ihrem Rand nach außen abragenden Stutzen (110) versehen ist, dessen Außendurchmesser dem Innendurchmesser der benachbarten Verbindungsöffnung (5') entspricht.

5. Wärmetauscher nach Anspruch 4, dadurch gekennzeichnet, daß der Stutzen (110) eine Länge besitzt, die in etwa der Tiefe der Verbindungsöffnung (5') entspricht.

## Claims

1. A heat exchanger, particularly a coolant evaporator, consisting of a plurality of mutually parallel flat tubes which are in each case widened out at their ends and in relation to the middle part, their end faces being closed by caps, the end parts having apertures for connection to the neighbouring tube and being connected to the neighbouring tube, all the flat tubes (2) being the same and being provided with in each case two connecting apertures (5, 5') linking them to adjacent flat tubes, arid characterised in that a part (4) of the caps (3, 4) is provided with inwardly projecting wall parts (7) which seal off at least one of the connecting apertures (5).

2. A heat exchanger according to Claim 1, characterised in that the wall parts (7) belong to depressions (6) which are provided in shell-like caps (4).

3. A heat exchanger according to Claim 1, characterised in that the end parts (2a) of the flat tubes (2) have an oval cross-section and in that the caps (3) which are not provided with projections comprise stiffening beads (9) which extend transversely to the longitudinal axis (10) of the caps (3) which match the oval cross-section of the end parts of the flat tubes (2).

4. A heat exchanger according to Claim 1, characterised in that one of the connecting apertures (5) is provided with a union (110) projecting outwardly from its rim and of which the outside diameter corresponds to the inside diameter of the adjacent connecting apertures (5').

5. A heat exchanger according to Claim 4, characterised in that the union (110) has a length which corresponds substantially to the depth of the connecting aperture (5').

## Revendications

1. Echangeur de chaleur, en particulier évaporateur pour réfrigérant, constitué de plusieurs tubes plats qui sont disposés parallèlement l'un à l'autre, sont respectivement évasés, à leurs extrémités par rapport à leur partie médiane, et sont obturés, côté frontal, par des capuchons, étant précisé que les parties d'extrémité présentent des ouvertures de liaison avec le tube voisin et sont reliées avec le tube voisin, caractérisé en ce que tous les tubes plats (2) sont identiques et présentent chacun deux ouvertures de liaison (5, 5') avec des tubes plats voisins; et qu'une partie (4) des capuchons (3, 4) présentent des parties 1 de paroi (7) qui pénètrent vers l'intérieur et obturent au moins l'une des ouvertures de liaison (5).

2. Echangeur de chaleur selon la revendication 1, caractérisé en ce que les parties de paroi (7) appartiennent aux creux (6) qui sont prévus dans des capuchons (4) en forme de coquille.

3. Echangeur de chaleur selon la revendication 1, caractérisé en ce que les parties d'extrémité (2a) des tubes plats (2) possèdent une section ovale; et en ce que les capuchons (3) qui ne sont pas munis d'embouts, présentent des soyages de renfort (9) qui sont dirigés -transversalement à l'axe longitudinal (10) des capuchons (3) ajustés dans la section ovale des parties d'extrémité des tubes plats (2).

4. Echangeur de chaleur selon la revendication 1, caractérisé en ce que l'une des ouvertures de liaison (5) est munie d'une tubulure (110) qui, depuis son bord, déborde vers l'extérieur et dont le diamètre extérieur correspond au diamètre intérieur de l'ouverture de liaison voisine (5').

5. Echangeur de chaleur selon la revendication 4, caractérisé en ce que la tubulure (110) a une longueur qui correspond à peu près à la profondeur de l'ouverture de liaison (5').
